# EUROPÄISCHE PATENTSCHRIFT

(11) **EP 3 196 363 B1**
(45) Veröffentlichungstag und Bekanntmachung des Hinweises auf die Patenterteilung: **21.11.2018**
(21) Anmeldenummer: 16152036.6
(22) Anmeldetag: 20.01.2016
(51) Int. Cl.: E02D 27/42

(54) **ANORDNUNG UND VERFAHREN ZUR INSTALLATION VON OFFSHORE-FUNDAMENTEN**
ASSEMBLY AND METHOD FOR INSTALLATION OF OFFSHORE FOUNDATIONS
AGENCEMENT ET PROCEDE D'INSTALLATION DE FONDATIONS OFFSHORE

(43) Veröffentlichungstag der Anmeldung: 26.07.2017
(73) Patentinhaber: E.ON Climate & Renewables GmbH, 20099 Hamburg (DE)
(72) Erfinder: Schwegmann, Dominik, 21271 Hanstedt (DE)
(74) Vertreter: Glawe, Delfs, Moll

(56) Entgegenhaltungen:
- DE-A1- 2 901 957
- DE-A1-102012 021 001

## Beschreibung

Die Erfindung betrifft eine Anordnung und ein Verfahren zur Installation von Offshore-Fundamenten, insbesondere von Offshore-Fundamenten für Windenergieanlagen und Umspannplattformen.

Im Stand der Technik sind verschiedene Techniken bekannt (wie z.B. aus Dokument DE-A1-102012021001), Offshore-Fundamente für Windenergieanlagen zu errichten. Unter anderem ist es bekannt, ein an Land vorgefertigtes Fundamentbauteil mithilfe von daran befestigten Auftriebskörpern schwimmend zum letztendlichen Verwendungsort zu transportieren wird. Am Verwendungsort wird das Fundament dann abgelassen und - sofern es nicht bereits aufgrund seiner Masse eine ausreichende Gründung liefert - ggf. mit Gründungspfählen gesichert. Da Offshore-Fundamente aus dem Stand der Technik insbesondere während des Ablassens über keine ausreichende Schwimmstabilität verfügen, ist das Ablassen eines entsprechenden Fundaments nur unter Einsatz einer Krankonstruktion möglich. Der Einsatz dafür geeigneter Schwerlastschwimmkräne ist jedoch äußerst kostenintensiv und aufgrund der begrenzten Verfügbarkeit entsprechender Schwimmkräne auch nicht beliebig möglich. Weiterhin ist bekannt, die Schwimmstabilität durch spezielle Geometrien oder die Verwendung bestimmter Materialen zu verbessen, was jedoch regelmäßig aufwendig und kostenintensiv ist.

Der Erfindung liegt die Aufgabe zugrunde, eine Anordnung und ein Verfahren zur Installation von Offshore-Fundamenten zu schaffen, bei dem die aus dem Stand der Technik bekannten Nachteile nicht mehr oder nur noch in vermindertem Umfang auftreten.

Gelöst wird diese Aufgabe durch eine Anordnung gemäß dem Hauptanspruch sowie einem Verfahren gemäß dem nebengeordneten Anspruch 15. Vorteilhafte Weiterbildungen sind Gegenstand der abhängigen Ansprüche.

Demnach betrifft die Erfindung eine Anordnung zur Installation von Offshore-Fundamenten umfassend einen schwimmfähigen Gründungskörper mit wenigstens einer, im Schwimmzustand luftgefüllten Ballastkammer, die zum Absenken des Gründungskörpers mit Ballast befüllbar ist, wobei wenigstens ein auf dem Grund im Bereich des gewünschten Installationsortes des Gründungskörpers angeordneter Anker und wenigstens eine Seilzugvorrichtung vorgesehen ist, wobei jede der wenigstens einen Seilzugvorrichtung dazu ausgebildet ist, jeweils ein zwischen einem gemeinsamen oder jeweils gesonderten Anker(n) und dem Gründungskörper geführtes Zugseil während des Absenken des Gründungskörpers derart unter Zugspannung zu halten, dass eine die Schwimmstabilität erhöhende Zugkraft auf den Gründungskörper wirkt.

Weiterhin betrifft die Erfindung ein Verfahren zur Installation von Offshore-Fundamenten mit einer erfindungsgemäßen Anordnung, wobei das wenigstens eine Zugseil während des Absenkvorgangs des Gründungskörpers durch die Seilzugvorrichtung auf eine vorgegebene Sollzugspannung gespannt wird.

Durch das erfindungsgemäß vorgesehene wenigstens eine Zugseil, welches zwischen dem Gründungskörper und einem Anker gespannt ist und während des Absenkvorgangs unter Zugspannung gehalten wird, werden verschiedene Vorteile erreicht.

Zum einen wird aufgrund der durch die wenigstens eine Seilzugvorrichtung dauerhaft aufrechterhaltene Zugspannung im wenigstens einen Zugseil eine ausreichende Schwimmstabilität des Gründungskörpers während des Absenkvorgangs erreicht. Indem das wenigstens eine Zugseil nämlich unter Spannung gehalten wird, wird der Gründungskörper dauerhaft durch eine Zugkraft nach unten gezogen, womit der Angriffspunkt für die Auftriebskraft aus einer sich ansonsten einstellenden Gleichgewichtslage mit dem Angriffspunkt für die Gewichtskraft in Richtung entgegengesetzt zu der durch das wenigstens eine Zugseil in den Gründungskörper eingebrachten Zugkraft verschoben wird, sodass sich der Gründungskörper unter Berücksichtigung des oder der Punkte, an denen das wenigstens eine Zugseil am Gründungskörper angreift, stabil ausrichtet. Dabei ist zu beachten, dass das erfindungsgemäß vorgesehene wenigstens eine Zugseil die bei luftgefüllten Ballastkammern bestehende Auftriebskraft des Gründungskörpers selbst nicht überwinden muss. Vielmehr erfolgt der eigentliche Absenkvorgang, wie auch bereits aus dem Stand der Technik bekannt, durch das Füllen der luftgefüllten Ballastkammer mit Ballast, wie beispielsweise Wasser, Sand oder Beton. Die von dem wenigstens einem Zugseil bzw. der Seilzugvorrichtung aufzubringende Zugkraft also muss lediglich ausreichend sein, die vorbeschriebene Stabilisierung der Schwimmlage des Gründungskörpers während des Absenkvorgangs sicherstellen zu können.

Darüber hinaus wird bei der erfindungsgemäßen Anordnung sichergestellt, dass der Gründungskörper an der durch den Anker vorgegebenen Position installiert wird. Indem das wenigstens eine Zugseil durch die Seilzugvorrichtung während des Absenken des Gründungskörpers unter Zugspannung gehalten wird, erfolgt eine Führung des Gründungskörpers hin zu dem wenigstens einen Anker. Befindet sich also der wenigstens eine Anker an der gewünschten Position für den Gründungskörper, ist bei der erfindungsgemäßen Anordnung sichergestellt, dass der Gründungskörper auch tatsächlich an der gewünschten Position zu liegen kommt.

Es ist bevorzugt, wenn wenigstens ein Anker ein Ballastanker umfassend ein Ballastkörper ist. Bei einem "Ballastanker" handelt es sich um einen Anker, dessen Ankerwirkung im Wesentlichen auf seinem Gewicht bzw. dem Gewicht des Ballastkörpers beruht. Der Ballastanker liegt im Verwendungszustand also lediglich auf dem Grund auf und weist insbesondere keine Flunken auf, um sich in den Boden einzugraben oder dort zu verkeilen. Der Ballastanker kann vorzugsweise durch das wenigstens eine Zugseil am schwimmenden Gründungskörper vom Grund beabstandet gehalten und von dort über die wenigstens eine Seilzugvorrichtung abgelassen werden. In anderen Worten kann der Ballastanker zunächst mit dem schwimmenden Grundkörper mitgeführt werden, während dieser eigenständig schwimmend bspw. aus einem Hafen zum letztendlichen Installationsort verbracht wird. Am gewünschten Installationsort kann der Ballastanker dann auf den Grund herabgelassen werden. Insbesondere bei der Ausnutzung von Stauwasser - also bei Stillstand der Gezeitenströmung - und ruhigem Wetter kann die Position auf dem Grund, an dem der Ballastanker zu liegen kommt, gut über die Positionierung des schwimmenden Gründungskörpers beeinflusst werden.

Ein Ballastanker weist für einen vertikalen Zug am Anker eine maximale Vertikalankerhaltekraft auf, die im einfachsten Fall unmittelbar mit der Gewichtskraft des Ballastankers korreliert. Der ausgehend von der wenigstens einen Seilzugvorrichtung während des Absenken des Gründungskörpers durch die Zugspannung in dem wenigstens einen Zugseil auf den Ballastanker einwirkende vertikale Zugkraft ist geringer als die maximale Vertikalankerhaltekraft zu wählen, da ansonsten der Ballastanker angehoben werden würde.

Der Ballastanker weist vorzugsweise wenigstens eine mit Ballast befüllbare Ballastkammer und/oder Ballastwanne auf. Werden diese Ballastkammern und/oder Ballastwannen bspw. nach erfolgtem Ablassen des Ballastankers auf den Grund mit Ballast, (bspw. Wasser, Sand oder Beton) gefüllt, kann dadurch das Gewicht des Ballastankers und somit dessen maximale Vertikalankerhaltekraft erhöht werden.

Es ist bevorzugt, wenn der Ballastanker auf seiner zum Aufliegen auf dem Grund ausgebildeten Unterseite eine umlaufende Schürze und ein Unterdruckmodul aufweist, wobei das Unterdruckmodul zum Erzeugen eines Unterdrucks beim oder nach dem Ablegen des Ballastankers auf dem Grund zwischen Ballastanker und Grund innerhalb der Schürze ausgebildet ist. Wird ein entsprechender Unterdruck erzeugt, erfolgt ein Ansaugen des Ballastankers an den Grund nach dem Suction-Bucket-Prinzip. Auch hierdurch kann die maximale Vertikalankerhaltekraft eines Ballastankers erhöht werden. Bei dem Unterdruckmodul kann es sich um eine Pumpe handeln. Es kann aber auch ausreichend sein, als Unterdruckmodul ein Rückschlagventil vorzusehen, dessen Durchlassrichtung von der Unterseite innerhalb der Schürze zu einem Bereich außerhalb der Schürze führt.

Vorzugsweise weist der Ballastanker auf seine dem Gründungskörper zugewandten Oberseite einen den Gründungskörper zentrierende Formgebung auf, die mit einer entsprechend invertierten Formgebung des Gründungskörper an dessen dem Ballastanker zugewandten Unterseite zusammenwirkt. Bspw. kann der Ballastanker an seiner Oberseite eine konusförmige Erhebung aufweisen, die mit einer konusförmigen Vertiefung im Gründungskörper zusammenwirken kann. Die Genauigkeit der Positionierung des Gründungskörpers an der durch den Ballastanker vorgegebenen Position kann dadurch verbessert werden.

Der Ballastanker kann auf seiner dem Gründungskörper zugewandten Oberseite vorzugsweise ein Verbindungselement aufweisen, mit dem der Ballastanker nach vollständigen Absenken des Gründungskörper derart an diesem befestigbar ist, dass wenigstens ein Teil der Gewichtskraft des Ballastankers über das Verbindungselement in den Gründungskörper eingeleitet wird. Dadurch wird erreicht, dass nach erfolgtem Absenken des Gründungskörpers, womit der Ballastanker als Hilfsmittel für das Ablassen nicht mehr benötigt wird, dessen Masse aber wenigstens teilweise als zusätzliches Gewicht bei der Sicherung des Gründungskörpers beitragen kann.

Alternativ zu einem Ballastanker, kann wenigstens einer der Anker ein Erdanker oder Verpressanker sein. Ein entsprechender Anker kann auf bekannte Art und Weise am Grund installiert werden, um anschließend bei der erfindungsgemäßen Anordnung verwendet zu werden.

Es ist bevorzugt, wenn der wenigstens eine Anker für jedes über diesen geführte Zugseil eine Umlenkrolle zur Durchführung des Zugseils als lose Rolle aufweist. Weist der Anker eine oder mehrere entsprechende Umlenkrollen auf, kann ein Zugseil vom Gründungskörper über die Umlenkrolle am Anker zur Seilzugvorrichtung geführt werden, womit sich die von der Seilzugvorrichtung benötigte Kraft zur Herstellung der gewünschten Zugspannung verringert, insbesondere halbiert.

Vorzugsweise ist zwischen einem Zugseil und dem Anker ein die Tragkraft des Zugseils verteilendes Anschlagmittel vorgesehen. Durch ein entsprechendes Anschlagmittel, welches bspw. einem Hebegeschirr ähneln kann, kann - insbesondere wenn nur ein Zugseil vorgesehen ist - die Schwimmstabilität des Ballastankers während seines Absenkens verbessert werden.

Es ist möglich, dass es sich bei der Seilzugvorrichtung um ein Schiff, welches sich zum Spannen des Zugseils vom Anker wegbewegt, handelt. Es ist aber bevorzugt, wenn wenigstens eine der wenigstens einen Seilzugvorrichtung eine Seilwinde ist. Die Seilwinde ist dabei vorzugsweise an dem Gründungskörper selbst befestigt.

Weiterhin ist bevorzugt, wenn wenigstens drei im Bereich zwischen Gründungskörper und Anker voneinander beabstandete Zugseile vorgesehen sind. Durch das Vorsehen von wenigstens drei Zugseilen kann die Lage des Gründungskörpers während des Absenkens kontrolliert gesteuert werden.

Der Gründungskörper weist vorzugsweise mehrere voneinander separat mit Ballast befüllbare Ballastkammern auf, wobei die Ballastkammern in dem Gründungskörper selbst oder in mit dem Gründungskörper verbundene Auftriebskörper ausgebildet sein können. Sind mehrere voneinander separat mit Ballast befüllbare Ballastkammern vorgesehen, ist es möglich, die Lage des Gründungskörpers während des Absenkvorgangs besser zu steuern. Sind die Ballastkammern in separaten Auftriebskörpern vorgesehen, können die separaten Auftriebskörper nach erfolgreichem Ablassen des Gründungskörpers entfernt und anschließend wiederverwendet werden.

Es ist vorzugsweise eine Steuerungseinheit vorgesehen, welche derart zur Steuerung der Befüllung der wenigstens einen Ballastkammer des Gründungskörpers und/oder der wenigstens einen Seilzugvorrichtung ausgebildet ist, dass während des Absenkvorgangs des Gründungskörpers das wenigstens eine Zugseil unter einer vorgegebenen Sollzugspannung steht. Durch eine entsprechende Steuerung kann der Absenkvorgang des Gründungskörpers genau gesteuert werden, um bspw. unerwünschte Lageveränderung des Gründungsköpers zu vermeiden.

Es ist bevorzugt, wenn der Gründungskörper zur Flächengründung oder zur Tiefgründung ausgebildet und/oder der Gründungskörper in Beton-, Stahl- oder Hybridbauweise hergestellt ist. Bei einer Flächengründung erfolgt die Gründung allein aufgrund der Gewichtskraft des Gründungskörpers sowie ggf. dessen Ballastierung und/oder einem daran befestigten Ballastanker, während für eine Tiefgründung Pfähle in den Boden gerammt werden, mit denen der Gründungskörper am Grund befestigt wird.

Zur Erläuterung des erfindungsgemäßen Verfahrens wird auf die vorstehenden Ausführungen verwiesen.

Die Erfindung wird nun anhand von vorteilhaften Ausführungsformen unter Bezugnahme auf die beigefügten Zeichnungen beispielhaft beschrieben. Es zeigen:
- Figur 1a-d:: schematische Darstellung eines Installationsvorgangs eines ersten Ausführungsbeispiels einer erfindungsgemäßen Anordnung zur Installation von Offshore-Fundamenten;
- Figur 2a-b:: schematische Detaildarstellungen der Anordnung gemäß Figuren 1a-d;
- Figur 3:: schematische Darstellung eines zweiten Ausführungsbeispiels einer erfindungsgemäßen Anordnung zur Installation von Offshore-Fundamenten; und
- Figur 4:: schematische Darstellung eines dritten Ausführungsbeispiels einer erfindungsgemäßen Anordnung zur Installation von Offshore-Fundamenten.

In Figur 1a-d ist ein erstes Ausführungsbeispiel einer erfindungsgemäßen Anordnung 1 zur Installation von Offshore-Fundamenten dargestellt. Die Anordnung 1 umfasst einen schwimmfähigen Gründungskörper 10 mit mehreren Ballastkammern 11. Die Ballastkammern 11 sind im Schwimmzustand mit Luft gefüllt, können zu Absenken des Gründungskörpers 1 aber mit Ballast befüllt werden.

Die Anordnung 1 umfasst weiterhin einen Ballastanker 20 mit einer, in einem Ballastkörper angeordneten Ballastkammer 21. Im dargestellten Ausführungsbeispiel ist die Ballastkammer 21 derart ausgebildet, dass auch im luftgefüllten Zustand die Gewichtskraft des Ballastankers 20 größer ist als die Auftriebskraft des Ballastankers 20. Durch das Befüllen der Ballastkammer 21 mit Ballast kann also insbesondere nur die Gewichtskraft des Ballastankers 20 vergrößert werden.

Der Ballastanker 20 ist über ein Zugseil 30 mit einer an dem Gründungskörper 10 angeordneten Seilwinde 40 verbunden und kann so in einer Position beabstandet vom Grund 90 an dem Gründungskörper 10 gehalten werden, wie dies in Figur la dargestellt ist. In der Folge kann der Gründungskörper 10 zusammen mit dem Ballastanker 20 durch ein Transportschiff 91 zum gewünschten Installationsort verbracht werden.

Am gewünschten Installationsort wird der Ballastanker 20 mithilfe der Seilwinde 40 auf den Grund 90 abgelassen (siehe Figur 1b), wobei das Ablassen vorzugsweise während Stauwasser und ruhigem Wetter erfolgt. Um zu vermeiden, dass der Ballastanker 20 während des Absenkvorgangs ins Schlingern gerät, ist zum einen die Absenkgeschwindigkeit entsprechend niedrig zu wählen. Zum anderen ist zwischen dem Zugseil 30 und dem Ballastanker 20 ein Anschlagmittel 31 in Form eines Hebegeschirrs, mit dem die Zugkraft des Zugseils 30 auf mehrere Anbindungspunkte am Ballastanker 20 verteilt wird.

Liegt der Ballastanker 20 auf dem Grund 90 auf, wird die Ballastkammer 21 des Ballastankers 20 mit Ballast gefüllt, umso die Gewichtskraft des Ballastankers 20 zu erhöhen. Entsprechendes ist in Figur 1b angedeutet, in der die Ballastkammer 21 bereits teilweise gefüllt ist.

Anschließend wird der Gründungskörper 10 abgelassen, in dem die Ballastkammern 11 des Gründungskörper 10 mit Ballast gefüllt werden (siehe Figur 1c). Während des Absenkvorgangs wird das Zugseil 30 durch die Seilwinde 40 derart unter Zugspannung gehalten, dass auf den Gründungskörper 10 eine Zugkraft in Richtung Grund 90 wirkt, die zur Erhöhung der Schwimmstabilität beiträgt. Gleichzeitig ist diese Zugkraft geringer als die maximale Vertikalankerhaltekraft des Ballastankers 20, um sicherzustellen, dass sich dieser nicht vom Grund 90 löst.

Neben der Erhöhung der Schwimmstabilität wird bei der in Figur 1a-d dargestellten erfindungsgemäßen Anordnung 1 sichergestellt, dass der Gründungskörper 10 an der durch den Ballastanker 20 vorgegebenen Position installiert wird (siehe Figur 1d). Neben der Positionierung aufgrund der Verbindung des Ballastankers 20 mit dem Gründungskörper 10 über das Zugseil 30, verfügen Ballastanker 20 und Gründungskörper 10 über eine zentrierende Formgebung, mit der die relative Position der beiden Komponenten zueinander im Installationszustand des Gründungskörper (Figur 1d) festgelegt wird. Diese zentrierende Formgebung ist in Figuren 2a-b näher dargestellt.

Der Ballastanker 20 weist auf seiner, dem Gründungskörper 10 zugewandten Oberseite 22 eine konusförmige Erhebung 23 auf. Gleichzeitig weist der Gründungskörper 10 an seiner, dem Ballastanker 20 zugewandten Unterseite 12 eine entsprechende konusförmige Vertiefung 13 auf. Die konusförmigen Flächen 13, 23 wirken beim Annähern des Gründungskörpers 10 an den Ballastanker 20 während der letzten Phase des Absenken des Gründungskörpers 10 als Zentrierflächen.

In Figur 3 ist ein weiteres Ausführungsbeispiel einer erfindungsgemäßen Anordnung dargestellt. Da dieses Ausführungsbeispiel insbesondere in Bezug auf den damit realisierbaren Installationsvorgang im Wesentlichen mit demjenigen aus Figuren 1a-d übereinstimmt und auch die in Zusammenhang mit Figuren 2a-b erläuterte Formgebung aufweist, wird zur Erläuterung auf die dortigen Ausführungen verwiesen. Im Folgenden wird lediglich auf die Unterschiede gegenüber dem Vorstehenden eingegangen.

Bei dem Ausführungsbeispiel gemäß Figur 3 sind drei Zugseile 30 vorgesehen, die im Bereich zwischen Gründungskörper 10 und Ballastanker 20 beabstandet voneinander parallel geführt sind. Jedes der drei Zugseile 30 verfügt über eine eigene und unabhängig steuerbare Seilwinde 40, die gleichmäßig über den Umfang verteilt am Gründungskörper 10 befestigt sind.

Am Ballastkörper 20 ist für jedes der Zugseile 30 eine Umlenkrolle 24 vorgesehen. Die Zugseile 30 sind jeweils durch eine Umlenkrolle 24 geführt und mit ihrem von der Seilwinde 40 entfernten Ende unmittelbar am Gründungskörper 10 befestigt. Durch das Vorsehen der Umlenkrollen 24 kann die durch die Seilwinde 40 aufzubringende Kraft reduziert werden.

Der Ballastanker 20 weist auf seiner zum Aufliegen auf den Grund 90 ausgebildeten Unterseite 25 eine umlaufende Schürze 26 auf. Außerdem ist eine Pumpe als Unterdruckmodul 27 vorgesehen, mit dem nach dem Ablegen des Ballastankers 20 auf dem Grund 90 innerhalb der Schürze 26 ein Unterdruck zwischen Ballastanker 20 und Grund 90 erzeugt werden kann, um so die Vertikalankerhaltekraft des Ballastankers 20 zu erhöhen. In anderen Worten erfolgt dabei ein Ansaugen des Ballastankers 20 an den Grund 90 nach dem Suction-Bucket-Prinzip.

Auf seiner dem Gründungskörper 10 zugewandten Oberseite 22 weist der Ballastanker 20 ein Verbindungselement 28 auf. Mit diesem Verbindungselement 28 lässt sich der Ballastanker nach erfolgtem Absenken des Gründungskörpers 10 derart an diesem befestigen, dass zumindest ein Teil der Gewichtskraft des Ballastankers 20 über das Verbindungelement 28 in den Gründungskörper 10 eingeleitet wird. Das Gewicht des Ballastankers 20 kann dann wenigstens teilweise als zusätzliches Gewicht zur Sicherung des Gründungskörpers 10 beitragen.

Durch das Vorsehen von drei separaten Zugseilen mit drei separat ansteuerbaren Seilwinden 40 lässt sich der Absenken Vorgang des Gründungskörpers 10 über eine nicht dargestellte Steuerungseinheit sehr genau steuern, wobei insbesondere unerwünschten Lageveränderungen des Gründungskörpers 10 entgegengewirkt werden kann. Sofern der Gründungskörper 10 über separat mit Ballast befüllbare Ballastkammern 11 verfügt, kann die Steuerungseinheit während des Absenkvorgangs auch die Befüllung der einzelnen Ballastkammern 11 steuern.

In Figur 4 ist ein weiteres Ausführungsbeispiel einer erfindungsgemäßen Anordnung 1 gezeigt, welches sich grundsätzlich an dem Ausführungsbeispiel gemäß den Figuren 1a-d orientiert. Im Folgenden wird daher lediglich auf die Unterschiede zu diesem Ausführungsbeispiel eingegangen, während im Übrigen auf die vorstehenden Ausführungen verwiesen wird.

Bei dem Ausführungsbeispiel gemäß Figur 4 ist anstelle eines Ballastankers 20 ein Erdanker 20' vorgesehen, der auf bekannte Art und Weise im Grund 90 befestigt ist und über eine Umlenkrolle 24 verfügt. Über diese Umlenkrolle 24 ist ein Zugseil 30 geführt, welches an seinem einen Ende fest mit dem Gründungskörper 10 verbunden ist. An seinem anderen Ende ist das Zugseil an einem Schleppschiff 40' befestigt. Während des Absenkvorgangs des Gründungskörpers 10, der analog zu demjenigen aus Figuren 1a-b durch befüllen der Ballastkammern 11 des Gründungskörpers 10 mit Ballast erfolgt, entfernt sich das Schleppschiff 40' derart vom Installationsort für den Gründungskörper 10, dass das Zugseil 30 immer unter einer vorgegebenen Zugspannung steht.

In sämtlichen dargestellten Ausführungsbeispielen ist der Gründungskörper 10 zur Flächengründung ausgebildet. Es ist aber selbstverständlich auch möglich, dass der Gründungskörper 10 zur Tiefgründung ausgebildet ist und bspw. Köcher zur Aufnahme von Gründungspfählen aufweist. Der Gründungskörper 10 kann in Beton-, Stahl- oder Hybridbauweise hergestellt sein. Als Ballast kann bspw. Wasser, Sand oder Beton genutzt werden.

## Patentansprüche

1. Anordnung (1) zur Installation von Offshore-Fundamenten umfassend einen schwimmfähigen Gründungskörper (10) mit wenigstens einer, im Schwimmzustand luftgefüllten Ballastkammer (11), die zum Absenken des Gründungskörpers (10) mit Ballast befüllbar ist, ,
**dadurch gekennzeichnet, dass**
wenigstens ein auf dem Grund (90) im Bereich des gewünschten Installationsortes des Gründungskörpers (10) angeordneter Anker (20, 20') und wenigstens eine Seilzugvorrichtung (40, 40') vorgesehen ist, wobei jede der wenigstens einen Seilzugvorrichtung (40, 40') dazu ausgebildet ist, jeweils ein zwischen einem gemeinsamen oder jeweils gesonderten Anker(n) (20, 20') und dem Gründungskörper (10) geführtes Zugseil (30) während des Absenken des Gründungskörpers (10) derart unter Zugspannung zu halten, dass eine die Schwimmstabilität erhöhende Zugkraft auf den Gründungskörper (10) wirkt.

2. Anordnung nach Anspruch 1,
**dadurch gekennzeichnet, dass**
wenigstens einer der Anker (20, 20') ein Ballastanker (20) umfassend einen Ballastkörper ist, der vorzugsweise durch das wenigstens eine Zugseil (30) am schwimmenden Gründungskörper (10) vom Grund beabstandet haltbar und über die wenigstens eine Seilzugvorrichtung (40, 40') vom schwimmenden Gründungskörper (10) aus ablassbar ist.

3. Anordnung nach Anspruch 2,
**dadurch gekennzeichnet, dass**
der Ballastanker (20) wenigstens eine mit Ballast befüllbare Ballastkammer (21) oder Ballastwanne aufweist.

4. Anordnung nach Anspruch 2 oder 3,
**dadurch gekennzeichnet, dass**
der Ballastanker (20) auf seiner zum Aufliegen auf dem Grund (90) ausgebildeten Unterseite (25) eine umlaufende Schürze (26) und ein Unterdruckmodul (27), vorzugsweise ein Rückschlagventil und/oder eine Pumpe, aufweist, wobei das Unterdruckmodul (27) zum Erzeugen eines Unterdrucks beim oder nach dem Ablegen des Ballastankers (20) auf dem Grund (90) zwischen Ballastanker (20) und Grund (90) innerhalb der Schürze (26) ausgebildet ist.

5. Anordnung nach einem der Ansprüche 2 bis 4,
**dadurch gekennzeichnet, dass**
der Ballastanker (20) auf seiner dem Gründungskörper (10) zugewandten Oberseite (22) eine den Gründungskörper (10) zentrierende Formgebung aufweist, die mit einer entsprechend invertierten Formgebung des Gründungskörpers (10) an dessen dem Ballastanker (20) zugewandten Unterseite (22) zusammenwirkt.

6. Anordnung nach einem der Ansprüche 2 bis 5,
**dadurch gekennzeichnet, dass**
der Ballastanker (20) auf seiner dem Gründungskörper (10) zugewandten Oberseite (22) ein Verbindungselement (28) aufweist, mit der der Ballastanker (20) nach vollständigem Absenken des Gründungskörpers (10) derart an diesem befestigbar ist, dass wenigstens ein Teil der Gewichtskraft des Ballastankers (20) über das Verbindungselement (28) in den Gründungskörper (10) eingeleitet wird.

7. Anordnung nach einem der vorhergehenden Ansprüche,
**dadurch gekennzeichnet, dass**
wenigstens einer der Anker (20, 20') ein Erdanker (20') oder ein Verpressanker ist.

8. Anordnung nach einem der vorhergehenden Ansprüche,
**dadurch gekennzeichnet, dass**
der wenigstens eine Anker (20, 20') für jedes über diesen geführte Zugseil (30) eine Umlenkrolle (24) zur Durchführung des Zugseils (20) als lose Rolle aufweist.

9. Anordnung nach einem der Ansprüche 1 bis 7,
**dadurch gekennzeichnet, dass**
zwischen einem Zugseil (30) und dem Anker (20, 20') ein die Tragkraft des Zugseils (30) verteilendes Anschlagmittel (31) vorgesehen ist.

10. Anordnung nach einem der vorhergehenden Ansprüche,
**dadurch gekennzeichnet, dass**
wenigstens eine der wenigstens einen Seilzugvorrichtung (40, 40') eine Seilwinde (40) ist, wobei die Seilwinde (40) vorzugsweise an dem Gründungskörper (10) befestigt ist.

11. Anordnung nach einem der vorhergehenden Ansprüche,
**dadurch gekennzeichnet, dass**
wenigstens drei im Bereich zwischen Gründungskörper (10) und Anker (20, 20') voneinander beabstandete Zugseile (30) vorgesehen sind.

12. Anordnung nach einem der vorhergehenden Ansprüche,
**dadurch gekennzeichnet, dass**
der Gründungskörper (10) mehrere voneinander separat mit Ballast befüllbare Ballastkammern (11) aufweist, wobei die Ballastkammern (11) im den Gründungskörper (10) selbst oder in mit dem Gründungskörper (10) verbundene Auftriebskörper ausgebildet sein können.

13. Anordnung nach einem der vorhergehenden Ansprüche,
**dadurch gekennzeichnet, dass**
eine Steuerungseinheit vorgesehen ist, welche derart zur Steuerung der Befüllung der wenigstens einen Ballastkammer (11) des Gründungskörpers (10) und der wenigstens einen Seilzugvorrichtung (40, 40') ausgebildet ist, dass während des Absenkvorgangs des Gründungskörpers (10) das wenigstens eine Zugseil (30) unter einer vorgegebenen Sollzugspannung steht.

14. Anordnung nach einem der vorhergehenden Ansprüche,
**dadurch gekennzeichnet, dass**
der Gründungskörpers (10) zur Flächengründung oder zur Tiefgründung ausgebildet und/oder der Gründungskörper (10) in Beton-, Stahl- oder Hybridbauweise hergestellt ist.

15. Verfahren zur Installation von Offshore-Fundamenten mit einer Anordnung gemäß einem der vorstehenden Ansprüche, wobei das wenigstens eine Zugseil (30) während des Absenkvorgangs des Gründungskörpers (10) durch die Seilzugvorrichtung (40, 40') unter einer vorgegebene Sollzugspannung gehalten wird.

## Claims

1. Assembly (1) for the installation of offshore foundations comprising a foundation body (10) capable of floating and having at least one ballast chamber (11) which is air-filled in the floating state and which can be filled with ballast in order to lower the foundation body (10),
**characterized in that**
at least one anchor (20, 20'), which is arranged on the bottom (90) in the region of the desired installation site of the foundation body (10), and at least one cable pull device (40, 40') are provided, wherein each of the at least one cable pull device (40, 40') is designed to hold under tensile stress in each case a pull cable (30), which is guided between a common or in each case separate anchor(s) (20, 20') and the foundation body (10), during the lowering of the foundation body (10) in such a way that a tensile force which increases the floating stability acts on the foundation body (10).

2. Assembly according to Claim 1,
**characterized in that**
at least one of the anchors (20, 20') is a ballast anchor (20) comprising a ballast body which can preferably be held at a distance from the bottom by the at least one pull cable (30) on the floating foundation body (10) and can be let down from the floating foundation body (10) via the at least one cable pull device (40, 40').

3. Assembly according to Claim 2,
**characterized in that**
the ballast anchor (20) has at least one ballast chamber (21) or ballast trough which can be filled with ballast.

4. Assembly according to Claim 2 or 3,
**characterized in that**
the ballast anchor (20) has, on its underside (25) designed for resting on the bottom (90), a peripheral apron (26) and a negative pressure module (27), preferably a non-return valve and/or a pump, wherein the negative pressure module (27) is designed for generating a negative pressure, during or after depositing the ballast anchor (20) on the bottom (90), between the ballast anchor (20) and bottom (90) within the apron (26).

5. Assembly according to one of Claims 2 to 4,
**characterized in that**
the ballast anchor (20) has, on its upper side (22) facing the foundation body (10), a shaping which centres the foundation body (10) and which interacts with a correspondingly inverted shaping of the foundation body (10) on its underside (12) facing the ballast anchor (20).

6. Assembly according to one of Claims 2 to 5,
**characterized in that**
the ballast anchor (20) has, on its upper side (22) facing the foundation body (10), a connecting element (28) by which the ballast anchor (20), after complete lowering of the foundation body (10), can be fastened to the latter in such a way that at least some of the weight force of the ballast anchor (20) is introduced into the foundation body (10) via the connecting element (28).

7. Assembly according to one of the preceding claims,
**characterized in that**
at least one of the anchors (20, 20') is a ground anchor (20') or a grouted anchor.

8. Assembly according to one of the preceding claims,
**characterized in that**
the at least one anchor (20, 20') has, for each pull cable (30) guided via the latter, a deflection roller (24) for guiding through the pull cable (20) in the form of a loose roller.

9. Assembly according to one of Claims 1 to 7,
**characterized in that**
an attachment means (31) which distributes the supporting force of a pull cable (30) is provided between the pull cable (30) and the anchor (20, 20').

10. Assembly according to one of the preceding claims,
**characterized in that**
at least one of the at least one cable pull device (40, 40') is a cable winch (40), wherein the cable winch (40) is preferably fastened to the foundation body (10).

11. Assembly according to one of the preceding claims,
**characterized in that**
at least three pull cables (30) which are spaced apart from one another in the region between the foundation body (10) and anchor (20, 20') are provided.

12. Assembly according to one of the preceding claims,
**characterized in that**
the foundation body (10) has a plurality of ballast chambers (11) which can be filled separately from one another with ballast, wherein the ballast chambers (11) can be formed in the foundation body (10) itself or in buoyancy bodies connected to the foundation body (10).

13. Assembly according to one of the preceding claims,
**characterized in that**
a control unit is provided which is designed for controlling the filling of the at least one ballast chamber (11) of the foundation body (10) and the at least one cable pull device (40, 40') in such a way that the at least one pull cable (30) is under a predetermined nominal tensile stress during the lowering operation of the foundation body (10).

14. Assembly according to one of the preceding claims,
**characterized in that**
the foundation body (10) is designed for surface foundation or for deep foundation and/or the foundation body (10) is produced as a concrete, steel or hybrid structure.

15. Method for the installation of offshore foundations with an assembly according to one of the preceding claims, wherein the at least one pull cable (30) is held under a predetermined nominal tensile stress by the cable pull device (40, 40') during the lowering operation of the foundation body (10).

## Revendications

1. Ensemble (1) pour l'installation de fondations offshore, comprenant un corps flottant de fondation (10) présentant une ou plusieurs chambres (11) à ballast remplies d'air en situation flottante et aptes à être remplies de ballast pour faire descendre le corps de fondation (10), **caractérisé en ce que**
au moins un ancrage (20, 20') disposé sur le fond (90) dans la zone du site où l'on souhaite installer le corps de fondation (10) et un ou plusieurs ensembles (40, 40') de câble de traction sont prévus, le ou les ensembles (40, 40') de câble de traction étant configurés pour maintenir sous contrainte de traction pendant la descente du corps de fondation (10) un câble de traction (30) guidé entre un ancrage commun ou des ancrages distincts (20, 20') et le corps de fondation (10) de manière à ce qu'une force de traction qui renforce la stabilité de la flottaison soit appliquée sur le corps de fondation (10).

2. Ensemble selon la revendication 1, **caractérisé en ce qu'**au moins l'un des ancrages (20, 20') est un ancrage de ballast (20) comprenant un corps de ballast qui peut être maintenu, de préférence par le ou les câbles de traction (30), sur le corps de fondation (10) flottant, à distance du fond, et peut être détaché du corps de fondation (10) flottant par le ou les ensembles (40, 40') de câble de traction.

3. Ensemble selon la revendication 2, **caractérisé en ce que** l'ancrage de ballast (20) présente au moins une chambre (21) à ballast ou une cuve à ballast qui peuvent être remplies de ballast.

4. Ensemble selon les revendications 2 ou 3, **caractérisé en ce que** l'ancrage de ballast (20) présente sur son côté inférieur (25) configuré pour reposer sur le fond (90) une jupe périphérique (26) et un module (27) de mise en dépression, de préférence une soupape anti-retour et/ou une pompe, le module (27) de mise en dépression étant configuré pour créer à l'intérieur de la jupe (26), entre l'ancrage de ballast (20) et le fond (90), une dépression pendant ou après la pose de l'ancrage de ballast (20) sur le fond (90).

5. Ensemble selon l'une des revendications 2 à 4, **caractérisé en ce que** l'ancrage de ballast (20) présente sur son côté supérieur (22) tourné vers le corps de fondation (10) une forme qui centre le corps de fondation (10) et qui coopère avec une forme inverse correspondante du corps de fondation (10) sur son côté inférieur (12) tourné vers l'ancrage de ballast (20).

6. Ensemble selon l'une des revendications 2 à 5, **caractérisé en ce que** l'ancrage de ballast (20) présente sur son côté supérieur (22) tourné vers le corps de fondation (10) un élément de liaison (28) auquel l'ancrage de ballast (20) peut être fixé lorsque le corps de fondation (10) a été complètement descendu, de telle sorte qu'au moins une partie du poids de l'ancrage de ballast (20) soit transférée dans le corps de fondation (10) par l'intermédiaire de l'élément de liaison (28).

7. Ensemble selon l'une des revendications précédentes, **caractérisé en ce que** au moins l'un des ancrages de ballast (20, 20') est un ancrage (20') dans le sol ou un ancrage comprimé.

8. Ensemble selon l'une des revendications précédentes, **caractérisé en ce qu'**au moins un ancrage de ballast (20, 20') présente pour chaque câble de traction (30) qu'il guide un rouleau de renvoi (24) qui guide l'ancrage de ballast (20) en tant que rouleau fou.

9. Ensemble selon l'une des revendications 1 à 7, **caractérisé en ce qu'**un moyen de butée (31) qui répartit la force portante du câble de traction (30) entre un câble de traction (30) et l'ancrage de ballast (20, 20') est prévu.

10. Ensemble selon l'une des revendications précédentes, **caractérisé en ce qu'**au moins un des ensembles (40, 40') de câble de traction est un treuil (40) à câble, le treuil (40) à câble étant fixé de préférence sur le corps de fondation (10).

11. Ensemble selon l'une des revendications précédentes, **caractérisé en ce qu'**au moins trois câbles de traction (30) sont prévus à distance les uns des autres dans la zone située entre le corps de fondation (10) et l'ancrage de ballast (20, 20').

12. Ensemble selon l'une des revendications précédentes, **caractérisé en ce que** le corps de fondation (10) présente plusieurs chambres (11) à ballast qui peuvent être remplies séparément de ballast, les chambres (11) à ballast pouvant être formées dans le corps de fondation (10) proprement dit ou dans des corps de flottation reliés au corps de fondation (10).

13. Ensemble selon l'une des revendications précédentes, **caractérisé en ce qu'**il présente une unité de commande configurée pour commander le remplissage de la ou des chambres (11) à ballast du corps de fondation (10) et le ou les ensembles (40, 40') de câble de traction de telle sorte que pendant l'opération de descente du corps de fondation (10), le ou les câbles de traction (30) soient placés sous une contrainte de traction de consigne prédéterminée.

14. Ensemble selon l'une des revendications précédentes, **caractérisé en ce que** le corps de fondation (10) est configuré pour assurer une fondation en surface ou une fondation en profondeur et/ou **en ce que** le corps de fondation (10) est réalisé en béton, en acier ou en mode hybride.

15. Procédé d'installation de fondations offshore à l'aide d'un ensemble selon l'une des revendications précédentes, dans lequel le ou les câbles de traction (30) sont maintenus sous une contrainte de traction de consigne prédéterminée par l'ensemble (40, 40') de câble de traction pendant l'opération de descente du corps de fondation (10).
